# EUROPÄISCHE PATENTSCHRIFT

(11) **EP 4 281 028 B1**
(45) Veröffentlichungstag und Bekanntmachung des Hinweises auf die Patenterteilung: **15.10.2025**
(21) Anmeldenummer: 22708287.2
(22) Anmeldetag: 24.01.2022
(51) Int. Cl.: A61H 19/00

(54) **SEXTOY ALS VIBRATOR ZUR EROGENEN STIMULATION, VERFAHREN SOWIE VERWENDUNG**
SEX TOY IN THE FORM OF A VIBRATOR FOR EROGENOUS STIMULATION, METHOD AND USE
SEXTOY EMPLOYÉ COMME VIBRATEUR POUR LA STIMULATION ÉROGÈNE, PROCÉDÉ ET UTILISATION

(30) Priorität: 25.01.2021 US 202117157442; 15.02.2021 DE 102021101450
(43) Veröffentlichungstag der Anmeldung: 29.11.2023
(73) Patentinhaber: R+H Spólka z ograniczona odpowiedzialnoscia Innovision Spólka Jawna, 80-121 Gdansk (PL)
(72) Erfinder: HERRGUTH, Jens, 31061 Alfeld/Leine (DE)
(74) Vertreter: Haverkamp Patentanwälte PartG mbB
(86) Internationale Anmeldenummer: PCT/DE2022/000005
(87) Internationale Veröffentlichungsnummer: WO 2022/156849

(56) Entgegenhaltungen:
- DE-A1- 102018 107 939
- US-A1- 2014 357 944
- US-A1- 2016 015 596
- US-A1- 2020 281 808
- US-B2- 9 393 175

## Beschreibung

Die Erfindung betrifft ein Sextoy als Vibrator zur erogenen Stimulation, ein Verfahren sowie eine Verwendung.

Aus dem Stand der Technik ist eine große Anzahl an unterschiedlichen Ausfuhrungsformen von Sextoys als Vibratoren zur erogenen Stimulation bekannt, wobei ein Vielzahl einen elektromotorischen Antrieb aufweisen, meistens einen Bürstenelektromotor, der eine exzentrisch rotierende Schwungmasse antreibt, so dass der Vibrator bzw. die Wandungen eines solchen Vibrators in einem üblichen Frequenzbereich ab 80 - 120 Hz und höher schwingt/schwingen und folglich auch die Rotationsschwingungsfrequenz der Schwungmasse dieser Arbeitsschwingungsfrequenz des Vibrators nahezu entspricht. Diese auf diesem Gebiet aus dem Stand der Technik bekannten Vibratoren erzeugen jedoch sehr viele und laute Geräusche und Töne, die bei der Verwendung eines solchen Vibrators als ausgesprochen störend und unangenehm empfunden werden und somit zu akustischen, sensorischen Irritationen führen können.

Aus US 2020/281808 A1 ist eine einführbare Stimulationsvorrichtung bekannt. Bei dieser Stimulationsvorrichtung wird innerhalb einer Stimulations-öffnung ein Druckwechselfeld erzeugt, sodass an der Öffnung der Stimulationsöffnung ein wechselnder Druck spürbar ist, wodurch die Stimulation hervorgerufen wird. In einem Ausführungsbeispiel verfügt diese Stimulationsvorrichtung über einen Elektromotor, die einen Exzenter in Drehbewegung versetzt. Dieser Exzenter wirkt gegen eine elastische Wand einer Druckfelderzeugungseinrichtung. Bei diesem Exzenter handelt es sich nicht um eine Schwungmasse. Ebenfalls handelt es sich bei dieser Stimulationsvorrichtung nicht um einen Vibrator, der durch Gehäusevibrationen die gewünschte Stimulation hervorruft.

DE 10 2018 107 939 A1 offenbart eine weitere Stimulationsvorrichtung, die sich ebenso wie die aus US 2020/281808 A1 bekannte Stimulationsvorrichtung gegenüber herkömmlichen Vibratoren abgrenzt. Zur Verbesserung einer Stimulation wird in DE 10 2018 107 939 A1 vorgeschlagen, einen linearen Schwingungsantrieb einzusetzen, mithin nicht einen solchen, der mit einer exzentrischen Schwungmasse arbeitet.

Aus US 9,393,175 B2 ist ein Vibrator mit zwei Vibrationsantrieben bekannt.

US 2014/0357944 A1 beschreibt einen Vibrator mit einer exzentrisch angetriebenen Masse, die gegenüber anderen Geräten ein relativ hohes Gewicht aufweist. Hierdurch sollen stärkere Schwingungen erzeugt werden.

Aus US 2016/0015596 A1 ist ein weiterer Vibrator zur erogenen Stimulation bekannt. Dieses Gerät verfügt als Antrieb über einen Elektromotor, der mittels einer flexiblen Antriebswelle ein Antriebsrad antreibt. Das Antriebsrad wiederum treibt ein Untersetzungsgetriebe an, welches abtriebsseitig ein Radialelement antreibt. Ein asymmetrisches ringförmiges Gewicht ist an das Radialelement angeschlossen. Dieses ist verantwortlich für die Erzeugung von Vibrationen bei einem Betrieb des Elektromotors. Der beschriebene Aufbau dieses vorbekannten Vibrators bedingt zum einen eine gewisse Baugröße und aufgrund der eingesetzten Komponenten auch ein entsprechendes Gewicht. Zudem wird ein Betrieb dieses Gerätes in Folge des in den Antrieb eingeschalteten Getriebes als zu laut oder auch mit Störgeräuschen behaftet angesehen.

Aufgabe der vorliegenden Erfindung ist es daher, die oben genannten Irritationen zu minimieren und im Idealfall zu vermeiden.

Dieses Problem wird erfindungsgemäß gelöst durch ein Sextoy nach Anspruch 1, ein Verfahren nach Anspruch 22 sowie eine Verwendung nach Anspruch 23.

Das Sextoy als Vibrator zur erogenen Stimulation weist einen elektromotorischen Antrieb, beispielsweise und insbesondere einen Bürstenelektromotor (DC-Motor) üblicher Bauart, auf; in der Regel ohne Untersetzungsgetriebe. Der Motor treibt über seine Welle eine Schwungmasse an, wobei diese in einem Rotationsfrequenzbereich Bestätigungskopiel exzentrisch rotiert und folglich der Vibrator (im nachfolgenden sind die Begriffe "Sextoy" und "Vibrator" quasi als Synonyme zu verstehen) in diesem Frequenzbereich und somit seinem Arbeitsschwingungsfrequenzbereich schwingt, wobei der Durchmesser des motorischen Antriebs zwischen 5mm und 50mm liegt. Der Vibrator ist derart ausgestaltet ist, dass
A.) die Arbeitsschwingungsfrequenz in einem Bereich von f = 10 - 40 Hz liegt und/oder
B.) die Drehzahlkonstante des elektromotorischen Antriebes bei einer minimalen Antriebsspannung von 1 Volt im Bereich von 600 U/(minVolt) bis 2.400 U/(minVolt) liegt, während die Drehzahlkonstante bei einer maximalen Antriebsspannung von 10 Volt im Bereich von 60 U/(minVolt) bis 240 U/(minVolt) liegt, wobei für alle dazwischen liegenden Antriebsspannungen das jeweilige Produkt aus Antriebsspannung und Drehzahlkonstante im Antriebsspannungsgebiet von 1 Volt bis 10 Volt zu Umdrehungsgeschwindigkeiten von 600 U/min bis 2.400 U/min führt;
   und/oder
C.) die Drehmomentkonstante des elektromotorischen Antriebs im Bereich von aa.) 0,001 mNm/A oder 0,01 mNm/A oder 0,1 mNm/A oder 1,0 mNm/A oder 10 mNm/A bis bb.) 10 mNm/A oder 20 mNm/A oder 30 mNm/A oder 40 mNm/A oder 50 mNm/A liegt.

Mit erfindungswesentlich ist die Tatsache, dass man sich bei diesen sehr kleinen elektromotorischen Antrieben, die lediglich einen Durchmesser von ca. 5 mm bis ca. 50 mm aufweisen, den frequenzabhängigen Unterschied zwischen Schalldruckpegel (Einheit: dB) und vom Menschen empfundener Lautstärke (Einheit: phon) zunutze macht und somit die Motoren in diesem sehr niederfrequenten Bereich von 10 Hz bis 40 Hz laufen, und je nach Applikation auch die spannungsabhängige Drehzahlkonstante und/oder die stromabhängige Drehmomentkonstante des jeweilig eingesetzten elektromotorischen Antriebs (also des Elektromotors) für eine brauchbare Vibrationsintensität entsprechend dimensioniert. Der Erfindung liegen hinsichtlich der sogenannten gehörrichtigen Lautstärke analoge Überlegungen zu Grunde. Unter dem Begriff der gehörrichtigen Lautstärke wird beschrieben, wie Schallaufnahmen so wiedergegeben werden, dass sie bei Menschen bei unterschiedlichen Lautstärken einen ähnlichen Höreindruck ergeben (nach Fletcher-Munson, 1933). Bei einem Vergleich eines angenommenen Sinustons von f = 90 Hz zu einem Sinuston in einem Bereich von f = 10 - 40 Hz bei einem Lautstärkepegel im Bereich von ab ca. 3 phon bis ca. 80 phon beträgt die Differenz der Schalldruckpegel ca. 10 dB bis ca. 60 dB, wobei die Differenz der Schalldruckpegel mit steigendem Lautstärkepegel kleiner wird und die Differenz der Schalldruckpegel mit steigender Frequenzdifferenz steigt.

Mit anderen Worten: der in einem Frequenzbereich f = 10 - 40 Hz laufende Motor wird bei gleichem Schalldruckpegel im Vergleich zu einem bei f = 90 Hz laufenden Motor um 10 - 60 phon (Maß der Lautstärke) leiser empfunden bei einer absoluten Lautstärke im Bereich von ca. ab 3 - 80 phon. Die als sehr leise empfundene Vibration des erfindungsgemäßen Sextoys (Vibrators) kommt im wesentlichen auf Grund des obig erläuterten Effektes zustande, wobei dieser gewünschte Effekt darüber hinaus leicht verstärkt wird durch die Lautstärkepegel- Abhängigkeit der zu niedrigen Lautstärkepegel größer werdenden Differenz zwischen Lautstärkepegel (Einheit: phon) und Lautheit (Einheit: sone).

Je nach Ausführungsform ist es jedoch ebenso denkbar, dass sich die exzentrische Schwungmasse über den Durchmesser des elekromotorischen Antriebs hinaus erstreckt. Die elektromotorischen Antriebe laufen somit in einem Frequenzbereich von 10 - 40 Hz anstatt der üblichen mindestens 80 - 120 Hz, wobei in nahezu sämtlichen Fällen des Standes des Technik die elektromotorischen Antriebe aus einem Elektromotor und einem Untersetzungsgetriebe bestehen, wobei die Motoren bei relativ hohen Frequenzen, üblicherweise zwischen 300 und 600 Hz, laufen und aufgrund der Untersetzung dann eine Vibration im Bereich zwischen mindestens 80 Hz - 120 Hz und höher resultiert. Üblicherweise laufen die Elektromotoren mit einer Arbeitsspannung, die nur wenige Volt ausmacht, vorteilhafterweise um die 3 Volt beträgt.

Diese erfindungsgemäßen, sehr spezifischen Dimensionierungen des elektromotorischen Antriebs, der in der Regel bei den oben angegebenen Durchmessern an seiner Welle ein Rotationsgewicht im Bereich von üblicherweise 5 Gramm - 30 Gramm aufweist, führen in diesem sehr niederfrequenten Frequenzbereich zu besonders als leise wahrgenommenen vorteilhaften Vibratoren auf diesem sehr spezifischen Gebiet der Sextoys.

In diesem Kontext musste das seit Jahrzehnten geltende Dogma, dass stimulierende Wirkungen üblicherweise erst ab mindestens 80 - 120 Hz festzustellen sind, zusätzlich überwunden werden.

In diesem Zusammenhang hat es sich bewährt und somit als vorteilhaft herausgestellt, dass die Arbeitsschwingungsfrequenz in einem der folgenden Bereiche liegt: f = 15 - 40 Hz, 20 - 40 Hz, 25 - 40 Hz, 30 - 40 Hz, 35 - 40 Hz, 10 - 35 Hz, 10 - 30 Hz, 10 - 25 Hz, 10 - 20 Hz, 10 - 15 Hz, 15 - 35 Hz, 15 - 30 Hz, 15 - 25 Hz, 15 - 20 Hz, 20 - 35 Hz, 20 - 30 Hz, 20 - 25 Hz, 25 Hz - 35 Hz, 25 - 30 Hz, 30 - 35 Hz. Um weitere unnötigen Geräusche zu vermeiden, ist vorgesehen, dass der elektromotorische Antrieb untersetzungsgetriebefrei ist.

Um weitere eventuell auftretenden Geräusche, beispielsweise die durch die Unwuchten an der Welle des Elektromotors auftreten, zu verringern, ist es vorteilhaft, da bewährt, wenn im Inneren des Sextoys im Bereich der Schwungmasse eine erste Kapselung angeordnet ist, die ggf. entstehende Töne und Geräusche weniger stark nach außen dringen lassen.

Entsprechend ist es vorteilhaft, da bewährt, wenn der elektromotorische Antrieb gekapselt ist.

Weiterhin ist es von Vorteil, da bewährt, wenn eine den elektromotorischen Antrieb steuernde und/oder regelnde Steuerungs- und/oder Regelungs-Elektronik vorgesehen ist, die bei entsprechender Verwendung für einen stabilen und sicheren Lauf des Elektromotors sorgt.

Auch in diesem Kontext ist es vorteilhaft, da bewährt, wenn zur Verringerung von Störgeräuschen die Steuerungs- und/oder Regelungs-Elektronik eine zweite Kapselung aufweist.

Die oben genannten Kapselungen können metallischer, keramischer oder polymerer (Kunststoffe) Natur sein.

Zur Erhöhung der Stimulationsimmersivität ist es von Vorteil, da bewährt, wenn in oder an einer Wandung des Sextoys mindestens ein Schwingungsübertragungselement angeordnet ist, dessen Eigenresonanz der Arbeitsschwingungsfrequenz entspricht oder im Arbeitsschwingungsfrequenzbereich liegt. In der Praxis hat es sich bewährt und ist daher von Vorteil, wenn das Schwingungsübertragungselement zungenförmig ausgestaltet ist.

In der Praxis haben sich die folgenden Ausführungsformen als geeignet erwiesen und sind daher vorteilhaft:
Die Antriebsspannung liegt im Bereich von 1 - 5 Volt oder von 1 - 3 Volt oder von 3 - 5 Volt. Die Steuerungs- und/oder Regelungselektronik, die in der Regel als eine PWD-Steuerung/Regelung ausgeführt ist, wird über eine Vollbrücke betrieben. Die Vollbrücke wird über einen DC-DC-Konverter betrieben, um die in der Regel durch eine Batterie von wenigen Volt etwas zu erhöhen, um einen sauberen Betrieb zu realisieren. Die Steuerungs- und Regelungselektronik ist derart programmiert, dass im Betrieb mindestens ein Schwingungsprogramm abrufbar ist oder abgerufen wird, wobei zeitlich gesehen mindestens eine Schwingungsphase und mindestens eine Nicht-Schwingungsphase vorgesehen sind; dies ist die Grundlage für Schwingungsprogramme, bei denen Schwingungsphasen unterbrochen werden von Ruhephasen, um im Einzelfall eine Überstimulation zu verhindern oder eine Abwechslung bereitzustellen.

In diesem Kontext ist es vorteilhaft, da bewährt, wenn die Steuerungs-und/oder Regelungselektronik derart eingerichtet ist, dass für das Hochfahren auf die gewünschte Rotationsfrequenz der exzentrischen Schwungmasse aus der Nicht-Schwingungsphase in die Schwingungsphase mindestens 0,5 Sekunden und höchstens 3 Sekunden benötigt werden. In diesem Kontext ist es weiterhin von Vorteil, da bewährt, wenn für das Herunterfahren von der gewünschten Rotationsfrequenz der exzentrischen Schwungmasse aus der Schwingungsphase in die Nicht-Schwingungsphase mindestens 0,5 Sekunden und höchstens 3 Sekunden benötigt werden. Weiterhin ist es in diesem Kontext vorteilhaft, da bewährt, wenn die Steuerungs- und/oder Regelungselektronik derart ausgestaltet ist, dass diese die Antriebsspannung über die eigentliche Antriebsspannung hochfährt, um ein Hochfahren der exzentrischen Schwungmasse in einem Zeitfenster von mindestens 0,5 Sekunden und höchstens 3 Sekunden auf die gewünschte Arbeitsschwingungsfrequenz zu gewährleisten, um danach die Arbeitsspannung auf die eigentliche Antriebsspannung zu reduzieren.

Weiterhin ist es in diesem Kontext von Vorteil, da bewährt, wenn die Steuerungs- und/oder Regelungselektronik derart ausgestaltet ist, dass diese beim Laufen des elektromotorischen Antriebs in seiner Arbeitsschwingungsfrequenz durch Einspeisen eines umgepolten Stroms den elektromotorischen Antrieb in mindestens 0,5 Sekunden und höchstens 3 Sekunden vollständig abbremst.

Das Sextoy weist ein Bedienteil, meist als eine Art Griff ausgeformt, und ein über ein elastisches Zwischenteil, beispielsweise als ein materialreduzierter Bereich ausgestaltet, verbundenes Schwingungsteil auf. Um Taubheitsgefuhle zu vermindern oder sogar zu verhindern, ist es vorteilhaft, wenn im Inneren des Bedienteils ein Schwingungsdämpfungselement, beispielsweise und insbesondere ein wabenförmiges Gitterelement an einer Innenwandung des Sextoys angebracht, angeordnet ist. Zur Erhöhung der Vibrationserzeugung kann es vorteilhaft sein, wenn der elektromotorische Antrieb als Doppelmotor (unter Doppelmotor sind im Prinzip zwei einzelne Motoren zu verstehen, die entweder in Reihe oder parallel bestromt werden) mit einer mindestens die eine Schwungmasse rotativ antreibenden Welle, als Doppelmotor mit zwei jeweils mindestens die eine Schwungmasse antreibenden Wellen oder als einfacher Motor mit zwei jeweils mindestens die eine Schwungmasse antreibenden Wellen ausgestaltet ist. Für die Bestromung ist es bewährt, wenn die Stromquelle eine Batterie, insbesondere eine Li-Ionen-Batterie, ist.

Schließlich wird beansprucht: ein Verfahren zum Betreiben eines Sextoys als Vibrator zur Erzeugung von Vibrationen, dadurch gekennzeichnet, dass ein erfmdungsgemäßes Sextoy verwendet wird; und eine Verwendung eines Sextoys als Vibrator zur Erzeugung von Vibrationen, dadurch gekennzeichnet, dass es sich um ein erfindungsgemäßes Sextoy handelt. Die nachfolgenden Figuren 1 und 2 erläutern in beispielhafter Art und Weise und nicht-beschränkend die Erfindung, wobei
Figur 1 - skizzenhaft den funktionalen und formalen Aufbau des erfindungsgemäßen Sextoys/ Vibrators darstellt, und
Figur 2 - skizzenhaft einen Querschnitt einer Ausfuhrungsform eines erfindungsgemäßen Sextoys/Vibrators darstellt.

Vorgestellt wird eine Ausfuhrungsform eines erfindungsgemäßen Sextoys als Vibrator zur erogenen Stimulation, mit einem elektromotorischen Antrieb 1,3, der mindestens eine exzentrische Schwungmasse 2 rotativ antreibt, wobei diese in einem Rotationsfrequenzbereich exzentrisch rotiert und somit der Vibrator in diesem Frequenzbereich und somit seinem Arbeitsschwingungsfrequenzbereich schwingt, wobei der Durchmesser des elektromotorischen Antriebs 1,3 zwischen 5mm und 50mm beträgt, wobei der Vibrator derart ausgestaltet ist, dass der Arbeitsschwingungsfrequenzbereich f = 10 - 40 Hz beträgt;
und/oder die Drehzahlkonstante des elektromotorischen Antriebes bei einer minimalen Antriebsspannung von 1 Volt im Bereich von 600 U/minVolt bis 2.400 U/minVolt liegt, während die Drehzahlkonstante bei einer maximalen Antriebsspannung von 10 Volt im Bereich von 60 U/minVolt bis 240 U/min-Volt liegt, wobei für alle dazwischen liegenden Antriebsspannungen das jeweilige Produkt aus Antriebsspannung und Drehzahlkonstante im Antriebsspannungsgebiet von 1 Volt bis 10 Volt zu Umdrehungsgeschwindigkeiten von 600 U/min bis 2.400 U/min fuhrt; und/oder die Drehmomentkonstante des elektromotorischen Antriebs im Bereich von 0,001 mNm/A bis 50 mNm/A oder von 0,001 mNm/A bis 30 mNm/A oder von 0,01 mNm/A bis 50 mNm/A oder von 0,01 mNm/A bis 30 mNm/A oder von 0,1 mNm/A bis 50 mNm/A oder von 0,1 mNm/A bis 30 mNm/A oder 1,0 mNm/A bis 50 mNm/A oder von 1,0 mNm/A bis 30 mNm/A oder von 10 mNm/A bis 50 mNm/A oder von 10 mNm/A bis 30 mNm/A liegt.

Der Vibrator weist einen Arbeitsschwingungsbereich - vibriert also in diesem Bereich - von 10 - 40 Hz auf, wobei der elektromotorische Antrieb 1 ,3 (die Ziffer 3 bezeichnet den Elektromotor als solchen) in diesem Fall ein Untersetzungsgetriebe 4 (in diesem Fall bilden der Elektromotor 3 und das Untersetzungsgetriebe 4 den elektromotorischen Antrieb 1 aufweist, so dass der elektromotorische Antrieb 1 beispielsweise mit 40 Hz läuft, so dass bei einer Untersetzung von 2:1 die Schwungmasse 2 mit 20 Hz exzentrisch rotiert und somit eine Vibrationsfrequenz von 20 Hz erzeugt.

Im Inneren des Sextoys ist im Bereich der Schwungmasse 2 eine erste Kapselung 5 angeordnet, die gleichzeitig den elektromotorischen Antrieb 1, 3 kapselt (akustisch). Darüber hinaus ist eine den elektromotorischen Antrieb 1, 3 steuernde und/oder regelnde Steuerungs- und/oder Regelungs- Elektronik 6 vorgesehen, wobei diese eine zweite Kapselung (akustisch) 7 aufweist.

Darüber hinaus ist in oder an einer Wandung 10 des Sextoys mindestens ein Schwingungsübertragungselement 8 angeordnet ist, das seine Eigenresonanz im Arbeitsschwingungsfrequenzbereich aufweist, und zungenförmig ausgestaltet ist und metallischer Natur ist.

Die Antriebsspannung liegt im Bereich von 3 - 5 Volt, genauer der elektromotorische Antrieb 1, 3 wird mit ca. 3,3 Volt betrieben. Die Steuerungs-und/oder Regelungselektronik 6 wird über eine Vollbrücke betrieben, wobei die Vollbrücke über einen DC-DC- Konverter betrieben wird, wobei die Steuerungs- und/oder Regelungselektronik 6 mit ca. 5 Volt betrieben wird. Die Steuerungs- und Regelungselektronik 6 ist derart programmiert, dass im Betrieb mindestens ein Schwingungsprogramm abrufbar ist oder abgerufen wird, wobei zeitlich gesehen mindestens eine Schwingungsphase und mindestens eine Nicht-Schwingungsphase vorgesehen sind. Der Vibrator (Sextoy) weist ein Bedienteil 20 und ein über ein elastisches Zwischenteil 21 verbundenes Schwingungsteil 22 auf. Im Inneren des Bedienteils 20 ist ein Schwingungsdämpfungselement, das netzartig mit einer Wabenstruktur ausgestaltet ist, angeordnet, das sich an eine Innenwandung 10 anschmiegt. Der elektromotorische Antrieb 1 ,3 ist mit Brückenelementen 11 mit der Innenwandung 10 starr verbunden, so dass die Schwingungen unmittelbar auf das Schwingungsteil 22 übertragen werden, so dass dieses mit Hilfe des elastischen Zwischenteils 21 als Materialreduzierung des Schwingungsteils 22 schwingen kann - in Relation zum relativ starren Bedienteil 20. Die Stromquelle 9 ist eine Batterie, nämlich eine Li-Ionen- Batterie; die Antriebsspannung liegt bei 3,3 Volt.

## Patentansprüche

1. Sextoy als Vibrator zur erogenen Stimulation, mit einem elektromotorischen Antrieb (1, 3), der mindestens eine exzentrische Schwungmasse (2) rotativ antreibt, wobei diese in einem Rotationsfrequenzbereich exzentrisch rotiert und somit der Vibrator in diesem Frequenzbereich und somit seinem Arbeitsschwingungsfrequenzbereich schwingt, wobei der Durchmesser des motorischen Antriebs (1, 3) zwischen 5 mm und 50 mm liegt, **dadurch gekennzeichnet, dass** der Vibrator derart ausgestaltet ist, dass die exzentrische Schwungmasse untersetzungsgetriebefrei rotativ angetrieben wird und, dass
A.) die Arbeitsschwingungsfrequenz in einem Bereich von f = 10 - 40 Hz liegt; und/oder
B.) die Drehzahlkonstante des elektromotorischen Antriebes bei einer minimalen Antriebsspannung von 1 Volt im Bereich von 600 U/minVolt bis 2.400 U/minVolt liegt, während die Drehzahlkonstante bei einer maximalen Antriebsspannung von 10 Volt im Bereich von 60 U/minVolt bis 240 U/minVolt liegt, wobei für alle dazwischen liegenden Antriebsspannungen das jeweilige Produkt aus Antriebsspannung und Drehzahlkonstante im Antriebsspannungsgebiet von 1 Volt bis 10 Volt zu Umdrehungsgeschwindigkeiten von 600 U/min bis 2.400 U/min führt; und/oder
C.) die Drehmomentkonstante des elektromotorischen Antriebs im Bereich von 0,001 mNm/A oder 0,01 mNm/A oder 0,1 mNm/A oder 1,0 mNm/A oder 10 mNm/A bis 10 mNm/A oder 20 mNm/A oder 30 mNm/A oder 40 mNm/A oder 50 mNm/A liegt.

2. Sextoy nach Anspruch 1, **dadurch gekennzeichnet, dass** die Arbeitsschwingungsfrequenz in einem der folgenden Bereiche liegt: f = 15 - 40 Hz, 20 - 40 Hz, 25 - 40 Hz, 30 - 40 Hz, 35 - 40 Hz, 10 - 35 Hz, 10 - 30 Hz, 10 - 25 Hz, 10 - 20 Hz, 10 - 15 Hz, 15 - 35 Hz, 15 - 30 Hz, 15 - 25 Hz, 15 - 20 Hz, 20 - 35 Hz, 20 - 30 Hz, 20 - 25 Hz, 25 Hz - 35 Hz, 25 - 30 Hz, 30 - 35 Hz.

3. Sextoy nach Anspruch 1 oder 2, **dadurch gekennzeichnet, dass** im Inneren des Sextoys im Bereich der Schwungmasse eine erste Kapselung (5) angeordnet ist.

4. Sextoy nach einem der Ansprüche 1 bis 3, **dadurch gekennzeichnet, dass** der elektromotorische Antrieb (1,3) gekapselt ist.

5. Sextoy nach einem der Ansprüche 1 bis 4, **dadurch gekennzeichnet, dass** eine den elektromotorischen Antrieb (1,3) steuernde und/oder regelnde Steuerungs- und/oder Regelungselektronik (6) vorgesehen ist.

6. Sextoy nach Anspruch 5, **dadurch gekennzeichnet, dass** die Steuerungs- und/oder Regelungselektronik (6) eine zweite Kapselung (5) aufweist.

7. Sextoy nach einem der Ansprüche 1 bis 6, **dadurch gekennzeichnet, dass** in oder an einer Wandung (10) des Sextoys mindestens ein Schwingungsübertragungselement (8) angeordnet ist, dessen Eigenresonanz der Arbeitsschwingungsfrequenz entspricht oder im Arbeitsschwingungsfrequenzbereich liegt.

8. Sextoy nach Anspruch 7, **dadurch gekennzeichnet, dass** das Schwingungsübertragungselement (8) zungenförmig ausgestaltet ist.

9. Sextoy nach einem der Ansprüche 1 bis 8, **dadurch gekennzeichnet, dass** die Antriebsspannung im Bereich von 1 - 5 Volt oder von 1 - 3 Volt oder von 3 - 5 Volt liegt.

10. Sextoy nach einem der Ansprüche 5 bis 9, **dadurch gekennzeichnet, dass** die Steuerungs- und/oder Regelungselektronik (6) über eine Vollbrücke betrieben wird.

11. Sextoy nach Anspruch 10, **dadurch gekennzeichnet, dass** die Vollbrücke über einen DC-DC-Konverter betrieben wird.

12. Sextoy nach einem der Ansprüche 1 bis 11, **dadurch gekennzeichnet, dass** die Steuerungs- und/oder Regelungselektronik (6) derart programmiert ist, dass im Betrieb mindestens ein Schwingungsprogramm abrufbar ist oder abgerufen wird, wobei zeitlich gesehen mindestens eine Schwingungsphase und mindestens eine Nicht-Schwingungsphase vorgesehen sind.

13. Sextoy nach Anspruch 12, **dadurch gekennzeichnet, dass** die Steuerungs- und/oder Regelungselektronik (6) derart eingerichtet ist, dass für das Hochfahren auf die gewünschte Rotationsfrequenz der exzentrischen Schwungmasse (2) aus der Nicht-Schwingungsphase in die Schwingungsphase mindestens 0,5 Sekunden und höchstens 3 Sekunden benötigt werden.

14. Sextoy nach einem der Ansprüche 12 bis 13, **dadurch gekennzeichnet, dass** für das Herunterfahren von der gewünschten Rotationsfrequenz der exzentrischen Schwungmasse (2) aus der Schwingungsphase in die Nicht- Schwingungsphase mindestens 0,5 Sekunden und höchstens 3 Sekunden benötigt werden.

15. Sextoy nach einem der Ansprüche 1 bis 14, **dadurch gekennzeichnet, dass** die Steuerungs- und/oder Regelungselektronik (6) derart ausgestaltet ist, dass diese die Antriebsspannung über die eigentliche Antriebsspannung hochfährt, um ein Hochfahren der exzentrischen Schwungmasse (2) in einem Zeitfenster von mindestens 0,5 Sekunden und 15 höchstens 3 Sekunden auf die gewünschte Arbeitsschwingungsfrequenz zu gewährleisten, um danach die Arbeitsspannung auf die eigentliche Antriebsspannung zu reduzieren.

16. Sextoy nach einem der Ansprüche 1 bis 15, **dadurch gekennzeichnet, dass** die Steuerungs- und/oder Regelungselektronik (6) derart ausgestaltet ist, dass diese beim Laufen des elektromotorischen Antriebs (1, 3) in seiner Arbeitsschwingungsfrequenz durch Einspeisen eines umgepolten Stroms den elektromotorischen Antrieb (1, 3) in mindestens 0,5 Sekunden und höchstens 3 Sekunden vollständig abbremst.

17. Sextoy nach einem der Ansprüche 1 bis 16, **dadurch gekennzeichnet, dass** dieses ein Bedienteil (20) und ein über ein elastisches Zwischenteil (21) verbundenes Schwingungsteil (22) aufweist.

18. Sextoy nach Anspruch 17, **dadurch gekennzeichnet, dass** im Inneren des Bedienteils (20) ein Schwingungsdämpfungselement angeordnet ist.

19. Sextoy nach einem der Ansprüche 1 bis 18, **dadurch gekennzeichnet, dass** der elektromotorische Antrieb (1, 3) als Doppelmotor mit einer mindestens die eine Schwungmasse (2) rotativ antreibenden Welle, als Doppelmotor mit zwei jeweils mindestens die eine Schwungmasse (2) antreibenden Wellen oder als einfacher Motor mit zwei jeweils mindestens die eine Schwungmasse (2) antreibenden Wellen ausgestaltet ist.

20. Sextoy nach einem der Ansprüche 1 bis 19, **dadurch gekennzeichnet, dass** die Stromquelle (9) eine Batterie ist.

21. Sextoy nach Anspruch 20, **dadurch gekennzeichnet, dass** es sich bei der Batterie um eine Li-Ionen-Batterie handelt.

22. Verfahren zum Betreiben eines Sextoys als Vibrator zur Erzeugung von Vibrationen, **dadurch gekennzeichnet, dass** ein Sextoy nach einem der Ansprüche 1 bis 21 verwendet wird.

23. Verwendung eines Sextoys als Vibrator zur Erzeugung von Vibrationen, **dadurch gekennzeichnet, dass** es sich um ein Sextoy nach einem der Ansprüche 1 bis 21 handelt.

## Claims

1. Sex toy as a vibrator for erogenous stimulation, including an electric motor drive (1, 3) that rotationally drives at least one eccentric inertial mass (2), wherein the inertial mass eccentrically rotates in a rotational frequency range, and therefore the vibrator vibrates in this frequency range and thus in its working oscillation frequency range, wherein the diameter of the motor drive (1, 3) is between 5 mm and 50 mm,
**characterized in that**
the vibrator is designed in such a way that the eccentric initial mass is rotatably driven without a reduction gear and that
A.) the working oscillation frequency in a range of f = 10-40 Hz; and/or
B.) the rotational speed constant of the electric motor drive at a minimum drive voltage of 1 volt is in the range of 600 rpm/volt to 2,400 rpm/volt, while the rotational speed constant at a maximum drive voltage of 10 volts is in the range of 60 rpm/volt to 240 rpm/volt, wherein for all drive voltages in between, the particular product of the drive voltage and the rotational speed constant in the drive voltage range of 1 volt to 10 volts results in rotational speeds of 600 rpm to 2,400 rpm;
and/or
C.) the torque constant of the electric motor drive is in the range of 0.001 mNm/A or 0.01 mNm/A or 0.1 mNm/A or 1.0 mNm/A or 10 mNm/A to 10 mNm/A or 20 mNm/A or 30 mNm/A or 40 mNm/A or 50 mNm/A.

2. Sex toy according to claim 1, **characterized in that** the working oscillation frequency is in one of the following ranges: f = 15-40 Hz, 20-40 Hz, 25-40 Hz, 30-40 Hz, 35-40 Hz, 10-35 Hz, 10-30 Hz, 10-25 Hz, 10-20 Hz, 10-15 Hz, 15-35 Hz, 15-30 Hz, 15-25 Hz, 15-20 Hz, 20-35 Hz, 20-30 Hz, 20-25 Hz, 25 Hz-35 Hz, 25-30 Hz, 30-35 Hz.

3. Sex toy according to claim 1 or 2, **characterized in that** a first enclosure (5) is situated inside the sex toy in the region of the inertial mass.

4. Sex toy according to any one of claims 1 to 3, **characterized in that** the electric motor drive (1, 3) is enclosed.

5. Sex toy according to any one of claims 1 to 4, **characterized in that** a control and/or regulation electronics system (6) that controls and/or regulates the electric motor drive (1, 3) is provided.

6. Sex toy according to claim 5, **characterized in that** the control and/or regulation electronics system (6) has a second enclosure (5).

7. Sex toy according to any one of claims 1 to 6, **characterized in that** at least one vibration transmission element (8) is situated in or at a wall (10) of the sex toy, the natural resonance of the vibration transmission element corresponding to the working oscillation frequency or being in the working oscillation frequency range.

8. Sex toy according to claim 7, **characterized in that** the vibration transmission element (8) has a tongue-shaped design.

9. Sex toy according to any one of claims 1 to 8, **characterized in that** the drive voltage is in the range of 1-5 volts or 1-3 volts or 3-5 volts.

10. Sex toy according to any one of claims 5 to 9, **characterized in that** the control and/or regulation electronics system (6) is operated via a full bridge.

11. Sex toy according to claim 10, **characterized in that** the full bridge is operated via a DC-DC converter.

12. Sex toy according to any one of claims 1 to 11, **characterized in that** the control and/or regulation electronics system (6) is programmed in such a way that at least one vibration program is retrieved or retrievable during operation, from a temporal standpoint at least one oscillation phase and at least one non-oscillation phase being provided.

13. Sex toy according to claim 12, **characterized in that** the control and/or regulation electronics system (6) is configured in such a way that at least 0.5 seconds and at most 3 seconds are required for powering up to the desired rotational frequency of the eccentric inertial mass (2), from the non-oscillation phase into the oscillation phase.

14. Sex toy according to any one of claims 12 to 13, **characterized in that** at least 0.5 seconds and at most 3 seconds are required for powering down from the desired rotational frequency of the eccentric inertial mass (2), from the oscillation phase into the non-oscillation phase.

15. Sex toy according to any one of claims 1 to 14, **characterized in that** the control and/or regulation electronics system (6) is designed in such a way that it ramps up the drive voltage above the actual drive voltage to ensure powering up of the eccentric inertial mass (2) to the desired working oscillation frequency in a time window of at least 0.5 seconds and at most 3 seconds, in order to subsequently reduce the working voltage to the actual drive voltage.

16. Sex toy according to any one of claims 1 to 15, **characterized in that** the control and/or regulation electronics system (6) is designed in such a way that it brings the electric motor drive (1, 3) to a complete stop, during operation of the electric motor drive (1, 3) in its working oscillation frequency, in at least 0.5 seconds and at most 3 seconds by feeding a reverse-polarized current.

17. Sex toy according to any one of claims 1 to 16, **characterized in that** the sex toy has a control portion (20), and a vibration portion (22) that is connected via an elastic intermediate portion (21).

18. Sex toy according to claim 17, **characterized in that** a vibration damping element is situated inside the control portion (20).

19. Sex toy according to any one of claims 1 to 18, **characterized in that** the electric motor drive (1, 3) is designed as a double motor that includes a shaft that rotationally drives at least the one inertial mass (2), as a double motor that includes two shafts, each of which drives at least the one inertial mass (2), or as a simple motor that includes two shafts, each of which drives at least the one inertial mass (2).

20. Sex toy according to any one of claims 1 to 19, **characterized in that** the power source (9) is a battery.

21. Sex toy according to claim 20, **characterized in that** the battery is a Li-ion battery.

22. Method for operating a sex toy as a vibrator for generating vibrations, **characterized in that** a sex toy according to any one of claims 1 to 21 is used.

23. Use of a sex toy as a vibrator for generating vibrations, **characterized in that** it is a sex toy according to any one of claims 1 to 21.

## Revendications

1. Sextoy en tant que vibromasseur destiné à une stimulation érogène, comportant un entraînement (1, 3) par électromoteur, qui entraîne en rotation au moins une masse vibrante (2) excentrique, celle-ci tournant de façon excentrique dans une plage de fréquence de rotation et faisant par conséquent vibrer le vibromasseur dans cette plage de fréquence et par conséquent dans sa plage de fréquence vibratoire de travail, le diamètre de cet entraînement (1, 3) motorisé étant situé entre 5 mm et 50 mm, **caractérisé en ce que** ce le vibromasseur est conformé de sorte que la masse vibrante excentrique est entraînée en rotation sans engrenage réducteur et **en ce que**
A.) la fréquence vibratoire de travail est située dans une plage de f = 10 à 40 Hz ; et/ou
B.) la constante de vitesse de rotation de l'entraînement par électromoteur est située, à une tension d'entraînement minimale de 1 volt, dans une plage de 600 tr/min/volt à 2 400 tr/min/volt, tandis que la constante de vitesse de rotation à une tension d'entraînement maximale de 10 volts est située dans une plage de 60 tr/min/volt à 240 tr/min/volt ; pour toutes les tensions d'entraînement intermédiaires, le produit en question restant, pour la tension d'entraînement et la constante de vitesse de rotation, dans la plage de tension d'entraînement de 1 volt à 10 volts, ce qui entraîne des vitesses de rotation de 600 tr/min à 2 400 tr/min ; et/ou
C.) la constante de couple de l'entraînement par électromoteur est située dans la plage de 0,001 mNm/A ou de 0,01 mNm/A ou de 0,1 mNm/A ou de 1,0 mNm/A ou de 10 mNm/A jusqu'à 10 mNm/A ou 20 mNm/A ou 30 mNm/A ou 40 mNm/A ou 50 mNm/A.

2. Sextoy selon la revendication 1, **caractérisé en ce que**, la fréquence vibratoire de travail est située dans l'une des plages suivantes :
f = 15 à 40 Hz, 20 à 40 Hz, 25 à 40 Hz, 30 à 40 Hz, 35 à 40 Hz, 10 à 35 Hz, 10 à 30 Hz, 10 à 25 Hz, 10 à 20 Hz, 10 à 15 Hz, 15 à 35 Hz, 15 à 30 Hz, 15 à 25 Hz, 15 à 20 Hz, 20 à 35 Hz, 20 à 30 Hz, 20 à 25 Hz, 25 Hz à 35 Hz, 25 à 30 Hz, 30 à 35 Hz.

3. Sextoy selon la revendication 1 ou 2, **caractérisé en ce qu'**à l'intérieur du sextoy, au niveau de la masse vibrante, est disposée une première capsule protectrice (5).

4. Sextoy selon l'une des revendications 1 à 3, **caractérisé en ce que** l'entraînement (1, 3) par électromoteur est encapsulé.

5. Sextoy selon l'une des revendications 1 à 4, **caractérisé en ce qu'**il est prévu un équipement électronique (6) de régulation et/ou de commande destiné à assurer la commande et/ou la régulation de l'entraînement (1, 3) par électromoteur.

6. Sextoy selon la revendication 5, **caractérisé en ce que** l'équipement électronique (6) de commande et/ou de régulation présente une seconde capsule protectrice (5).

7. Sextoy selon l'une des revendications 1 à 6, **caractérisé en ce que** dans ou sur une paroi (10) du sextoy est disposé au moins un élément (8) de transfert de vibration, dont la résonance propre correspond à la fréquence vibratoire de travail ou est située dans la plage de fréquence vibratoire de travail.

8. Sextoy selon la revendication 7, **caractérisé en ce que** l'élément (8) de transfert de vibration est conformé en forme de langue.

9. Sextoy selon l'une des revendications 1 à 8, **caractérisé en ce que** la tension d'entraînement est située dans une plage de 1 à 5 volts ou de 1 à 3 volts ou de 3 à 5 volts.

10. Sextoy selon l'une des revendications 5 à 9, **caractérisé en ce que** l'équipement électronique (6) de régulation et/ou de commande est activé au moyen d'un pont intégral.

11. Sextoy selon la revendication 10, **caractérisé en ce que** le pont intégral est actionné par un convertisseur DC-DC.

12. Sextoy selon l'une des revendications 1 à 11, **caractérisé en ce que** l'équipement électronique (6) de régulation et/ou de commande est programmé de telle sorte qu'au moins un programme de vibration peut être ou est appelé ; en termes chronologiques, au moins une phase vibratoire et au moins une phase non vibratoire étant prévues.

13. Sextoy selon la revendication 12, **caractérisé en ce que** l'équipement électronique (6) de régulation et/ou de commande est configuré de sorte qu'il faut 0,5 seconde au moins et 3 secondes maximum pour la montée en puissance à la fréquence de rotation souhaitée de la masse vibrante (2) excentrique, en passant de la phase non vibratoire vers la phase vibratoire.

14. Sextoy selon l'une des revendications 12 à 13, **caractérisé en ce qu'**il faut 0,5 seconde au moins et 3 secondes maximum pour la décélération de la fréquence de rotation souhaitée de la masse vibrante (2) excentrique, en passant de la phase vibratoire à la phase non vibratoire,

15. Sextoy selon l'une des revendications 1 à 14, **caractérisé en ce que** l'équipement électronique (6) de régulation et/ou de commande est conformé de sorte que celui-ci assure la montée puissance de la tension d'entraînement par le biais de la tension d'entraînement réelle, afin de garantir une montée en puissance de la masse vibrante (2) excentrique dans une fenêtre temporelle de 0,5 seconde au moins et 3 secondes maximum pour arriver à la fréquence vibratoire de travail souhaitée, pour ensuite ramener la tension de travail à la tension d'entraînement réelle.

16. Sextoy selon l'une des revendications 1 à 15, **caractérisé en ce que**, quand l'entraînement par électromoteur (1, 3) est en marche à sa fréquence vibratoire de travail, l'équipement électronique (6) de régulation et/ou de commande est conformé de manière à freiner totalement l'entraînement par électromoteur en 0,5 seconde au moins et 3 secondes maximum en injectant un courant à polarité inversée.

17. Sextoy selon l'une des revendications 1 à 16, **caractérisé en ce que** celui-ci présente une pièce d'utilisation (20) et une pièce vibratoire (22) raccordée par une partie intermédiaire (21).

18. Sextoy selon la revendication 17, **caractérisé en ce qu'**à l'intérieur de la pièce d'utilisation (20) est disposé un élément d'amortissement des vibrations.

19. Sextoy selon l'une des revendications 1 à 18, **caractérisé en ce que** l'entraînement par électromoteur (1, 3) est conformé en tant que moteur double avec un arbre entraînant en rotation l'au moins une masse vibrante (2), en tant que moteur double avec respectivement deux arbres entraînant en rotation l'au moins une masse vibrante (2) ou en tant que moteur simple avec respectivement deux arbres entraînant l'au moins une masse vibrante (2).

20. Sextoy selon l'une des revendications 1 à 19, **caractérisé en ce que** la source de courant (9) est une pile.

21. Sextoy selon la revendication 20, **caractérisé en ce que** la pile est une pile lithium-ions.

22. Procédé pour faire fonctionner un sextoy en tant que vibromasseur, destiné à générer des vibrations, **caractérisé en ce que** l'on utilise un sextoy selon l'une des revendications 1 à 21.

23. Utilisation d'un sextoy en tant que vibromasseur, destiné à générer des vibrations, **caractérisé en ce qu'**il s'agit d'un sextoy selon l'une des revendications 1 à 21.
